# DEMANDE DE BREVET EUROPEEN

(11) **EP 4 675 054 A1**
(43) Date de publication de la demande: **07.01.2026**
(21) Numéro de dépôt: 25185821.3
(22) Date de dépôt: 27.06.2025
(51) Int. Cl.: E04B 1/34

(54) **STRUCTURE DE BÂTIMENT DE TYPE MÉTALLO-TEXTILE**

(30) Priorité: 02.07.2024 FR 2407224
(71) Demandeur: Partouche Immobilier, 75017 Paris (FR)
(72) Inventeur: PARTOUCHE, Patrick, 06400 CANNES (FR); SEBAG, Ari, 76440 FORGES LES EAUX (FR)
(74) Mandataire: Duprez, Richard

(57) **Abrégé**

Un aspect de l'invention concerne une structure de bâtiment métallique 1 comportant un mât 2 s'étendant longitudinalement selon un axe vertical principal X et une charpente 3 comportant :
- Un premier arceau 4 globalement circulaire coaxial audit mât 2 ;
- Une pluralité d'éléments de charpente 5 disposés autour dudit mât 2, chaque élément de charpente 5 s'étendant radialement entre ledit mât 2 et ledit premier arceau 4, chaque élément de charpente 5 comportant :
- Une poutre rectiligne 6 perpendiculaire audit axe principal X et s'étendant entre ledit mât 2 et ledit premier arceau 4 ;
- Une poutre cintrée 7 disposée en regard de ladite poutre rectiligne 6 et s'étendant entre ledit premier arceau 4 et une extrémité supérieure 8 dudit mât 2.

## Description

### DOMAINE TECHNIQUE DE L'INVENTION

La présente invention se rapporte à une structure de bâtiment de type métallo-textile. L'invention appartient ainsi au domaine des structures de bâtiment de type métallo-textile et trouve des applications particulièrement intéressantes, mais non exclusives, dans la protection des machines de jeux, par exemple de casino.

### ARRIERE-PLAN TECHNOLOGIQUE DE L'INVENTION

Pour la suite de la description, on entend par « structure de bâtiment » une structure de bâtiment à usage temporaire ou permanent, pour l'entreposage de machines de jeux, par exemple de type vidéo ou de casino.

De façon connue en soi, une structure de bâtiment de type métallo-textile de l'art antérieur tel que celui représenté sur la figure 1, comporte une structure métallique 100 munie de poteaux 101 supportant une charpente 102 de toiture. La toiture consiste généralement en une toile textile (non représentée) que l'on fixe sur la charpente 102 pour se protéger des intempéries.

Les structures métalliques 100 permettant de couvrir des surfaces au sol importantes sont usuellement équipées de nombreux poteaux 101 verticaux. Cependant, lorsque de nombreuses personnes souhaitent se déplacer sous la charpente 102, les poteaux 101 viennent entraver le flux de personnes et sont susceptibles de générer des goulots d'accès à un service abrité par la structure métallique 100.

### RESUME DE L'INVENTION

L'invention offre une solution aux problèmes évoqués précédemment, en proposant une structure de bâtiment de type métallo-textile permettant de protéger une importante surface au sol tout en autorisant des accès à des machines, par exemple de jeux de casino, disposées sous ladite structure depuis toutes les directions.

Dans ce contexte, l'invention se rapporte ainsi, dans son acceptation la plus large, à une structure de bâtiment métallique comportant un unique mât s'étendant longitudinalement selon un axe vertical principal et une charpente comportant :
- Un premier arceau globalement circulaire coaxial au mât ;
- Une pluralité d'éléments de charpente disposés autour du mât, chaque élément de charpente s'étendant radialement entre le mât et le premier arceau, chaque élément de charpente comportant :
   - Une poutre rectiligne perpendiculaire audit axe vertical principal et s'étendant entre le mât et le premier arceau ;
   - Une poutre cintrée disposée en regard de la poutre rectiligne et s'étendant entre le premier arceau et une extrémité supérieure du mât.

Autrement dit, la charpente est une charpente de toiture et est de forme globalement circulaire. En outre, chaque élément de charpente forme un élément de charpente de toiture.

Cette charpente de toiture est supportée par un unique mât (ou pied) central. Cette charpente est en outre configurée pour être recouverte d'une toile. Ainsi, comparativement aux structures de bâtiment de l'art antérieur, aucun pied ne vient entraver l'accès à l'espace couvert par la structure. Cette structure particulièrement avantageuse autorise des accès à des machines, des consoles et des fauteuils associés aux machines, par exemple de jeux de casino, disposées sous ladite structure depuis toutes les directions et permet ainsi de limiter les goulots d'accès à une des machines de jeux de casino.

En outre, l'agencement particulier des éléments de charpente permet de couvrir une importante surface au sol, par exemple comprise entre 8 mètres et 14 mètres. Cette surface au sol importante permet de positionner plusieurs machines de jeux de casino en deçà de la charpente et de proposer une expérience de jeux de casino de plein air particulièrement agréable pour les utilisateurs.

Outre les caractéristiques qui viennent d'être évoquées dans le paragraphe précédent, la structure de bâtiment métallique selon cet aspect de l'invention peut présenter une ou plusieurs caractéristiques complémentaires parmi les suivantes, considérées individuellement ou selon toutes les combinaisons techniquement possibles.

Selon un aspect non limitatif de l'invention, chaque élément de charpente comporte des moyens de renforts s'étendant entre la poutre rectiligne et la poutre cintrée.

Selon un aspect non limitatif de l'invention,
- La charpente comporte un deuxième arceau globalement circulaire coaxial au mât, le deuxième arceau présentant un diamètre inférieur au diamètre du premier arceau et étant au contact de l'ensemble des poutres rectilignes de la pluralité d'éléments de charpente ;
- Les moyens de renfort de chaque élément de charpente comportent :
   - Une première barre de renfort s'étendant entre la poutre cintrée et un premier point d'intersection du deuxième arceau avec la poutre rectiligne dudit élément de charpente, la première barre de renfort s'étendant longitudinalement selon un axe vertical secondaire (parallèle à l'axe vertical principal) entre le premier point d'intersection et la poutre cintrée ;
   - Une deuxième barre de renfort s'étendant entre le premier point d'intersection et la poutre cintré, la deuxième barre de renfort formant un premier angle avec la première barre de renfort ;
   - Une troisième barre de renfort s'étendant entre le premier point d'intersection et la poutre cintrée, la troisième barre de renfort formant un deuxième angle avec la première barre de renfort, le premier angle et deuxième angle étant des angles adjacents ;
   - Une quatrième barre de renfort s'étendant entre le mât et un deuxième point d'intersection de la poutre cintrée avec la troisième barre de renfort.

Selon un aspect non limitatif de l'invention, chaque élément de charpente comporte des moyens de stabilité formés par :
- Un premier élément de stabilité s'étendant entre un troisième point d'intersection de la première barre de renfort avec la poutre cintrée et un quatrième point d'intersection du deuxième arceau localisé entre la poutre rectiligne dudit élément de charpente et une poutre rectiligne d'un premier élément de charpente adjacent ;
- Un deuxième élément de stabilité s'étendant entre le troisième point d'intersection et un cinquième point d'intersection du deuxième arceau localisé entre la poutre rectiligne dudit élément de charpente et une poutre rectiligne d'un deuxième élément de charpente adjacent.

Selon un aspect non limitatif de l'invention, la structure de bâtiment métallique comporte un nombre d'éléments de charpente compris entre dix et quatorze.

Selon un aspect non limitatif de l'invention, la structure de bâtiment métallique comporte :
- Une plateforme de support, le mât s'étendant longitudinalement selon l'axe vertical principal entre la plateforme de support et la charpente ;
- Une première paroi en forme d'arc de cercle, la première paroi s'étendant verticalement entre la plateforme de support et le premier arceau.

Selon un aspect non limitatif de l'invention,
- La première paroi est configurée pour être déplacée selon une première direction circulaire coaxiale au mât ; et
- La plateforme de support présente des premiers moyens de guidage de la première paroi selon la première direction circulaire.

Selon un aspect non limitatif de l'invention, la structure de bâtiment métallique comporte une deuxième paroi en forme d'arc de cercle, la deuxième paroi s'étendant verticalement entre la plateforme de support et le premier arceau.

Selon un aspect non limitatif de l'invention,
- La deuxième paroi est configurée pour être déplacée selon une deuxième direction circulaire coaxiale au mât, la première direction circulaire présentant un premier rayon de courbure et la deuxième direction circulaire présentant un deuxième rayon de courbure différent du premier rayon de courbure ; et
- La plateforme de support présente des deuxièmes moyens de guidage de la deuxième paroi selon la deuxième direction circulaire.

Selon un aspect non limitatif de l'invention, les première et deuxième parois présentent des moyens d'attache permettant de les solidariser entre elles.

Selon un aspect non limitatif de l'invention, la première paroi forme un arc de cercle de 180° et la deuxième paroi forme un arc de cercle de 180°.

Selon un aspect non limitatif de l'invention, le mât comporte au moins une prise électrique.

Selon un aspect non limitatif de l'invention, la structure de bâtiment métallique comporte une toile recouvrant la charpente, la toile étant tendue entre des moyens d'attache solidaires du premier arceau.

Selon un aspect non limitatif de l'invention, la toile comporte des moyens d'anti-soulèvement, chaque moyen d'anti-soulèvement entourant une portion d'une des poutres cintrées.

Selon un aspect non limitatif de l'invention, la structure de bâtiment métallique comporte :
- Un chéneau qui est situé à la périphérie de la charpente ; et
- Un tuyau d'acheminement des eaux pluviales, le tuyau comportant une première portion s'étendant, dans le mât, longitudinalement selon un axe vertical secondaire parallèle à l'axe vertical principal et une deuxième portion dont une première extrémité est connectée à une extrémité supérieure du tuyau et une deuxième extrémité est connectée au chéneau.

L'invention et ses différentes applications seront mieux comprises à la lecture de la description qui suit et à l'examen des figures qui l'accompagnent.

### BREVE DESCRIPTION DES FIGURES

[Fig. 1] illustre de façon schématique une structure de bâtiment métallique selon l'état de la technique.
[Fig. 2] montre une vue schématique en coupe d'un premier exemple de réalisation non limitatif d'une structure de bâtiment métallique selon l'invention.
[Fig. 3] illustre une vue de dessus d'une charpente que comporte la structure de bâtiment métallique illustrée à la figure 2.
[Fig. 4] montre une vue schématique en coupe d'un deuxième exemple de réalisation non limitatif d'une structure de bâtiment métallique selon l'invention.
[Fig. 5] illustre une vue schématique de moyens de stabilité que comporte une charpente de la structure de bâtiment métallique illustrée à la figure 4.
[Fig. 6] est une vue schématique en trois dimensions d'un troisième exemple de réalisation non limitatif d'une structure de bâtiment selon l'invention.
[Fig. 7] représente une vue de dessus schématique d'un premier exemple, de réalisation d'une plateforme de support que comporte une structure de bâtiment métallique selon l'invention.
[Fig. 8] illustre une vue de dessus schématique d'un deuxième exemple de réalisation d'une plateforme de support que comporte une structure de bâtiment métallique selon l'invention.
[Fig. 9] montre de façon schématique des moyens d'attache que comporte une structure de bâtiment selon l'invention.
[Fig. 10] illustre une toile recouvrant une charpente d'une structure de bâtiment métallique selon l'invention.
[Fig. 11] montre des moyens d'anti-soulèvement que comporte une toile d'une structure de bâtiment métallique selon l'invention.

### DESCRIPTION DETAILLEE

Les figures sont présentées à titre indicatif et nullement limitatif de l'invention.

Sauf précision contraire, un même élément apparaissant sur des figures différentes présente une référence unique.

La figure 2 illustre une vue schématique en coupe d'un premier exemple de réalisation non limitatif d'une structure de bâtiment métallique 1 selon l'invention.

La structure de bâtiment métallique 1 comporte un mât 2. Ce mât 2 forme un pied central unique de la structure de bâtiment métallique 1 et s'étend longitudinalement selon un axe vertical principal X.

La structure de bâtiment métallique 1 comporte également une charpente 3 de toiture. Cette charpente 3 comporte un premier arceau 4 globalement circulaire coaxial au mât 2. Ce premier arceau 4 est circulaire de sorte qu'il ne présente pas d'angle comme dans un polygone. Ce premier arceau 4 est donc robuste et ne risque ainsi pas de se rompre au niveau des angles.

En outre, la charpente 3 comporte une pluralité d'éléments de charpente 5 de toiture (seulement deux sont illustrés) disposés autour du mât 2.

Chaque élément de charpente 5 s'étend radialement entre le mât 2 et le premier arceau 4.

Chaque élément de charpente 5 comporte une poutre rectiligne 6 perpendiculaire à l'axe principal X. La poutre rectiligne 6 s'étend entre le mât 2 et le premier arceau 4.

Chaque élément de charpente 5 comporte également une poutre cintrée 7. La poutre cintrée 7 est disposée au-dessus de et en regard de la poutre rectiligne 6. La poutre cintrée 7 s'étend entre le premier arceau 4 et une extrémité supérieure 8 du mât 2. On entend par poutre cintrée 7, une portion de la structure présentant un rayon de courbure, le rayon de courbure pouvant être amené à varier en fonction de la portée de la structure.

Selon le mode de réalisation illustré, chaque élément de charpente 5 comporte des moyens de renforts 9 s'étendant entre la poutre rectiligne 6 et la poutre cintrée 7.

Selon le mode de réalisation non limitatif illustré, les moyens de renfort 9 sont formés par une barre de renfort s'étendant longitudinalement, selon un axe vertical secondaire X1 parallèle à l'axe principal X, entre la poutre cintrée 7 et la poutre rectiligne 6 de l'élément de charpente 5. La barre de renfort est disposée à proximité du mât 2.

Le mât 2 comporte également deux prises électriques 10, une première prise électrique disposée à une extrémité inférieure 11 du mat 2 et une deuxième prise électrique 10 disposée, quant à elle, à l'extrémité supérieure 8 du mat 2.

Étant disposée à proximité du sol, la première prise électrique 10 permet de fournir de l'énergie électrique à au moins une machine de jeux de casino située sous la charpente 3 de toiture.

S'agissant de la deuxième prise électrique 10 localisée à l'extrémité supérieure 8 du mat 2, cette dernière peut être utilisée pour fournir de l'énergie électrique à un ou plusieurs dispositif(s) électrique(s) solidaire(s) d'un des éléments de charpente 5, par exemple d'une des poutres rectilignes 6. De façon non limitative, on entend par dispositif électrique, un ventilateur, un dispositif de chauffage, une lumière, une caméra ou encore une enceinte.

La figure 3 illustre une vue de dessus de la charpente 3 de toiture de la structure de bâtiment métallique 1 représentée à la figure 2.

Selon ce mode de réalisation, la charpente 3 comporte douze éléments de charpente 5 de toiture. Chaque élément de charpente 5 s'étend radialement depuis le mât 2 jusqu'au premier arceau 4. Autrement dit, chaque élément de charpente 5 forme un rayon du premier arceau 4 de forme globalement circulaire. Dans l'exemple illustré, les éléments de charpente 5 sont espacés angulairement entre eux selon un même angle α de 30°.

La figure 4 illustre une vue schématique en coupe d'un deuxième exemple de réalisation non limitatif d'une structure de bâtiment métallique 1 selon l'invention.

Selon ce deuxième mode de réalisation, la charpente 3 comporte un deuxième arceau 12 globalement circulaire coaxial au mât 2.

Le deuxième arceau 12 présente un diamètre inférieur au diamètre du premier arceau 4 et est au contact de l'ensemble des poutres rectilignes 6 de la pluralité d'éléments de charpente 5. Selon des modes de réalisation non limitatifs, ce deuxième arceau 12 est soudé ou solidarisé par vissage à chacune des poutres rectilignes 6.

Selon le mode de réalisation illustré, chaque élément de charpente 5 de toiture comporte des moyens de renforts 9 s'étendant entre la poutre rectiligne 6 et la poutre cintrée 7.

Les moyens de renfort 9 de chaque élément de charpente 5 comportent une première barre de renfort 9₁. Cette première barre de renfort 9₁ s'étend entre la poutre cintrée 7 et un premier point d'intersection P1 du deuxième arceau 12 avec la poutre rectiligne 6 de l'élément de charpente 5. La première barre de renfort 9₁ s'étend longitudinalement selon un axe vertical secondaire X2, parallèle à l'axe principal X, entre le premier point d'intersection P1 et la poutre cintrée 7.

Les moyens de renfort 9 de chaque élément de charpente 5 comportent en outre une deuxième barre de renfort 9₂. Cette deuxième barre de renfort 9₂ s'étend entre le premier point d'intersection P1 et la poutre cintrée 7. Cette deuxième barre de renfort 9₂ forme un premier angle α₁ avec la première barre de renfort 9₁.

Les moyens de renfort 9 de chaque élément de charpente 5 comportent également une troisième barre de renfort 9₃. Cette troisième barre de renfort 9₃ s'étend entre le premier point d'intersection P1 et la poutre cintrée 7. Cette troisième barre de renfort 9₃ forme un deuxième angle α₂ avec la première barre de renfort 9₁.

Il convient de noter que le premier angle α₁ et le deuxième angle α₂ sont des angles adjacents, la première barre de renfort 9₁ formant le côté commun.

En outre, les moyens de renfort 9 de chaque élément de charpente 5 comportent également une quatrième barre de renfort 9₄. Cette quatrième barre de renfort 9₄ s'étend entre le mât 2 et un deuxième point d'intersection P2 de la poutre cintrée 7 avec la troisième barre de renfort 9₃. Cette quatrième barre de renfort 9₄ forme un troisième angle α₃ avec le mat 2. Ce troisième angle α₃ forme un angle inférieur à 90°.

La figure 5 illustre une vue schématique de moyens de stabilité 14 que comporte chaque élément de charpente 5 de toiture selon l'invention.

Les moyens de stabilité 14 comportent un premier élément de stabilité 14₁ s'étendant entre un troisième point d'intersection P3 de la première barre de renfort 9₁ avec la poutre cintrée 7 et un quatrième point d'intersection P4 avec le deuxième arceau 12 localisé entre la poutre rectiligne 6 de l'élément de charpente 5 et une poutre rectiligne 6 d'un premier élément de charpente 5 adjacent.

Les moyens de stabilité 14 comportent en outre un deuxième élément de stabilité 14₂ s'étendant entre le troisième point d'intersection P3 et un cinquième point d'intersection P5 avec le deuxième arceau 12 localisé entre la poutre rectiligne 6 de l'élément de charpente 5 et une poutre rectiligne 6 d'un deuxième élément de charpente 5 adjacent.

Ces moyens de stabilité 14 assurent une stabilité à la charpente 3 de toiture.

La figure 6 illustre une vue schématique en trois dimensions d'un troisième exemple de réalisation non limitatif d'une structure de bâtiment 1 selon l'invention.

Selon cet exemple de réalisation non limitatif, la structure de bâtiment 1 comporte une plateforme de support 15, le mât 2 s'étendant longitudinalement selon l'axe vertical principal X entre la plateforme de support 15 et la charpente 3 de toiture.

La structure de bâtiment 1 comporte également une première paroi 16 fixe en forme d'arc de cercle. La première paroi 16 s'étend verticalement entre la plateforme de support 15 et le premier arceau 4. Selon l'exemple illustré, la première paroi 16 est disposée à la périphérie de la structure de bâtiment 1.

Cette première paroi 16 apporte une protection supplémentaires aux machines de jeux de casino disposées sous la charpente 3 de toiture. Elle protège notamment contre les intempéries et le soleil.

La figure 7 illustre une vue de dessus schématique de la plateforme de support 15 et de la première paroi 16. Pour des raisons de clarté, la charpente 3 n'est pas représentée.

Selon cette mise en œuvre non limitative, la première paroi 16 est configurée pour être déplacée selon une première direction circulaire C1 coaxiale au mât 2. A cette fin, la première paroi 16 peut comporter des roulettes (non représentées).

Afin de guider la première paroi 16 selon cette première direction circulaire C1, la plateforme de support 15 peut présenter des premiers moyens de guidage 17 de la première paroi 16 selon la première direction circulaire C1. Ces premiers moyens de guidage 17 peuvent être formés par une rainure circulaire ménagée dans la surface supérieure 18 de la plateforme de support 15. Ainsi, les roulettes de la première paroi 16 peuvent être insérées dans la rainure circulaire.

La première paroi 16 peut donc être déplacée en fonction de la position des rayons du soleil de manière à protéger les machines de jeux de casino M ainsi que les joueurs contre les rayons du soleil.

La figure 8 illustre une vue de dessus schématique de la plateforme de support 15, de la première paroi 16 et d'une deuxième paroi 19. Pour des raisons de clarté, la charpente 3 n'est pas représentée.

Selon ce mode de réalisation, la structure de bâtiment métallique 1 comporte une première paroi 16 en forme un arc de cercle de 180° et une deuxième paroi 19 en forme d'arc de cercle de 180°. Tout comme la première paroi 16, la deuxième paroi 19 s'étend verticalement entre la plateforme de support 15 et le premier arceau 4.

Selon cette mise en œuvre non limitative, la deuxième paroi 19 est configurée pour être déplacée selon une deuxième direction circulaire C2 coaxiale au mât 2. A cette fin, la deuxième paroi 19 peut comporter des roulettes (non représentées).

La première direction circulaire C1 présente un premier rayon de courbure R1 et la deuxième direction circulaire C2 présente un deuxième rayon de courbure R2 différent du premier rayon de courbure R1. Selon ce mode de réalisation non limitatif, le deuxième rayon de courbure R2 est égal au premier rayon de courbure R1 auquel on retranche ½ épaisseur de la première paroi 16 et ½ épaisseur de la deuxième paroi 19.

Afin de guider la deuxième paroi 19 selon cette deuxième direction circulaire C2, la plateforme de support 15 peut présenter des deuxièmes moyens de guidage 20 de la deuxième paroi 19 selon la deuxième direction circulaire C2. Ces deuxièmes moyens de guidage 20 peuvent être formés par une rainure circulaire ménagée dans la surface supérieur 18 de la plateforme de support 15. Ainsi, les roulettes de la deuxième paroi 19 peuvent être insérées dans la rainure circulaire.

Selon un mode de réalisation non limitatif illustré à la figure 9, les première et deuxième parois 16, 19 présentent des moyens d'attache 21 permettant de les solidariser entre elles. Ces moyens d'attache 21 peuvent être formés par un premier crochet solidaire de la première paroi 16 et un deuxième crochet solidaire de la deuxième paroi 19. Ainsi, il est possible de positionner les première et deuxième parois 16, 19 de manière opposée et d'attacher les première et deuxième paroi 16, 20 en positionnant un cadenas entre les premier et deuxième crochets. Dès lors que les première et deuxième parois 16, 20 formant chacune un arc de cercle de 180° sont attachées entre elles, l'accès à l'espace situé sous la charpente 3 de toiture est interdit. Les machines de jeux de casino sont alors protégées des actes de malveillance.

Selon un autre mode de réalisation différent, les moyens d'attache 21 peuvent être formés par une serrure.

La figure 10 illustre une toile 22 recouvrant la charpente 3. La toile 22 est tendue ente des moyens d'attache 23 solidaires du premier arceau 4. Selon l'exemple non limitatif illustré, les moyens d'attache 23 sont formés par un troisième arceau globalement circulaire coaxial du mât 2, le troisième arceau présentant un diamètre supérieur au diamètre du premier arceau 4. Ainsi, la toile 22 est attachée à la périphérie de ce troisième arceau. A cette fin, la toile 22 peut comporter des œillets permettant d'attacher la toile 22 au troisième arceau.

Selon un mode de réalisation non limitatif, la toile 22 est une toile polyester. Elle peut par exemple présenter une masse de 1050g/m2.

En outre, la toile 22 peut être ignifugée, traitée anti UV et/ou anticryptogamique.

En outre, selon un mode de réalisation non limitatif illustré schématiquement à la figure 11, la toile 22 peut comporter des moyens d'anti-soulèvement 24, chaque moyen d'anti-soulèvement 24 entourant une des poutres cintrées 7. Ces moyens d'anti-soulèvement 24 permettent à la toile 22 de rester tendue et de ne pas se soulever en présence de vent violent.

En outre, comme illustré à la figure 10, la structure de bâtiment 1 peut être munie d'un chéneau 25. Ce chéneau 25 est situé à la périphérie de la charpente 3. La structure de bâtiment métallique 1 comporte en outre un tuyau d'acheminement 26 des eaux pluviales. Le tuyau 26 comporte une première portion 26₁ s'étendant, dans le mât 2, longitudinalement selon un axe vertical secondaire X3 parallèle à l'axe vertical principal X et une deuxième portion 26₂ dont une première extrémité est connectée à une extrémité supérieure 27 du tuyau 26 et une deuxième extrémité est connectée au chéneau 25.

Il est entendu que selon un exemple de réalisation non limitatif, l'axe vertical secondaire X3 peut être confondu avec l'axe vertical principal X. Autrement dit, la première portion 26₁ du tuyau 26 peut être positionnée au centre du mât 2.

Par ailleurs, on entend par extrémité supérieure 27 du tuyau 26, l'extrémité du tuyau 26 disposée à proximité de la charpente 3. A l'inverse, l'extrémité inférieure du tuyau 26 est disposée au niveau du sol.

Ainsi, l'eau pluviale s'écoulant sur la toile 22 est dirigée vers le chéneau 25, puis acheminée dans le tuyau 26 pour l'amener dans le sol.

Il convient de noter que le mât 2, le premier arceau 4, la poutre rectiligne 6, la poutre cintrée 7, le deuxième arceau 12, la première barre de renfort 9₁, la deuxième barre de renfort 9₂, la troisième barre de renfort 9₃, la quatrième barre de renfort 9₄, le premier élément de stabilité 14₁, le deuxième élément de stabilité 14₂ et le troisième arceau 23 peuvent être fabriqué en acier galvanisé à chaud, mais peuvent bien évidemment être réalisée dans tout autre matériau apte à résister aux intempéries et à supporter la toile 22.

En outre, le mât 2, le premier arceau 4, la poutre rectiligne 6, la poutre cintrée 7, le deuxième arceau 12, la première barre de renfort 9₁, la deuxième barre de renfort 9₂, la troisième barre de renfort 9₃, la quatrième barre de renfort 9₄, le premier élément de stabilité 14₁, le deuxième élément de stabilité 14₂ et le troisième arceau 23 sont des pièces distinctes fixées entre elles par tout procédé connu de l'homme du métier, par exemple par boulonnage, par vissage, par soudage, etc.

Les différents aspects de l'invention susmentionnés présentent de nombreux avantages. Parmi ceux-ci, on peut citer :
- Couvrir une surface au sol de grande dimension ;
- Protéger des machines de jeux de casino ;
- Permettre un accès à ces machines de jeux de casino via toutes les directions ;
- Fluidifier les déplacements de personnes sous la structure de bâtiment.

Il convient de noter que l'homme du métier est en mesure d'apporter différentes variantes aux aspects de l'invention précités, par exemple en proposant des moyens de renforts s'étendant entre la poutre rectiligne et la poutre cintrée différents.

## Revendications

1. Structure de bâtiment métallique (1) comportant un unique mât (2) s'étendant longitudinalement selon un axe vertical principal (X) et une charpente (3) comportant :
- Un premier arceau (4) globalement circulaire coaxial audit mât (2) ;
- Une pluralité d'éléments de charpente (5) disposés autour dudit mât (2), chaque élément de charpente (5) s'étendant radialement entre ledit mât (2) et ledit premier arceau (4), chaque élément de charpente (5) comportant :
∘ Une poutre rectiligne (6) perpendiculaire audit axe principal (X) et s'étendant entre ledit mât (2) et ledit premier arceau (4) ;
∘ Une poutre cintrée (7) disposée en regard de ladite poutre rectiligne (6) et s'étendant entre ledit premier arceau (4) et une extrémité supérieure (8) dudit mât (2).

2. Structure de bâtiment métallique (1) selon la revendication précédente, **caractérisé en ce que** chaque élément de charpente (5) comporte des moyens de renforts (9) s'étendant entre la poutre rectiligne (6) et la poutre cintrée (7).

3. Structure de bâtiment métallique (1) selon la revendication précédente, **caractérisé en ce que** :
- La charpente (3) comporte un deuxième arceau (12) globalement circulaire coaxial au mât (2), ledit deuxième arceau (12) présentant un diamètre inférieur au diamètre du premier arceau (4) et étant au contact de l'ensemble des poutres rectilignes (6) de la pluralité d'éléments de charpente (5) ;
- Les moyens de renfort (9) de chaque élément de charpente (5) comportent :
∘ Une première barre de renfort (9₁) s'étendant entre la poutre cintrée (7) et un premier point d'intersection (P1) du deuxième arceau (12) avec la poutre rectiligne (6) dudit élément de charpente (5), ladite première barre de renfort (9₁) s'étendant longitudinalement selon un axe vertical secondaire (X2) entre ledit premier point d'intersection (P1) et ladite poutre cintrée (7) ;
∘ Une deuxième barre de renfort (9₂) s'étendant entre ledit premier point d'intersection (P1) et ladite poutre cintrée (7), ladite deuxième barre de renfort (9₂) formant un premier angle (α₁) avec ladite première barre de renfort (9₁) ;
∘ Une troisième barre de renfort (9₃) s'étendant entre ledit premier point d'intersection (P1) et ladite poutre cintrée (7), ladite troisième barre de renfort (9₃) formant un deuxième angle (α₂) avec ladite première barre de renfort (9₁), lesdits premier angle (α₁) et deuxième angle (α₂) étant des angles adjacents ;
∘ Une quatrième barre de renfort (9₄) s'étendant entre le mât (2) et un deuxième point d'intersection (P2) de ladite poutre cintrée (7) avec ladite troisième barre de renfort (9₃).

4. Structure de bâtiment métallique (1) selon la revendication précédente, **caractérisé en ce que** chaque élément de charpente (5) comporte des moyens de stabilité (14) formés par :
- Un premier élément de stabilité (14₁) s'étendant entre un troisième point d'intersection (P3) de la première barre de renfort (9₁) avec la poutre cintrée (7) et un quatrième point d'intersection (P4) du deuxième arceau (12) localisé entre la poutre rectiligne (6) dudit élément de charpente (5) et une poutre rectiligne (6) d'un premier élément de charpente (5) adjacent ;
- Un deuxième élément de stabilité (14₂) s'étendant entre ledit troisième point d'intersection (P3) et un cinquième point d'intersection (P5) du deuxième arceau (12) localisé entre ladite poutre rectiligne (6) dudit élément de charpente (5) et une poutre rectiligne (6) d'un deuxième élément de charpente adjacent (6).

5. Structure de bâtiment métallique (1) selon l'une quelconque des revendications précédentes, **caractérisée en ce qu'**elle comporte un nombre d'éléments de charpente (5) compris entre dix et quatorze.

6. Structure de bâtiment métallique (1) selon l'une quelconque des revendications précédentes, **caractérisée en ce qu'**elle comporte :
- Une plateforme de support (15), le mât (2) s'étendant longitudinalement selon l'axe vertical principal (X) entre ladite plateforme de support (15) et la charpente (3) ;
- Une première paroi (16) en forme d'arc de cercle, ladite première paroi (16) s'étendant verticalement entre ladite plateforme de support (15) et ledit premier arceau (4).

7. Structure de bâtiment métallique (1) selon la revendication précédente, **caractérisé en ce que** :
- La première paroi (16) est configurée pour être déplacée selon une première direction circulaire (C1) coaxiale au mât (2) ; et
- La plateforme de support (15) présente des premiers moyens de guidage (17) de ladite première paroi (16) selon ladite première direction circulaire (C1).

8. Structure de bâtiment métallique (1) selon l'une quelconque des revendications 6 ou 7, **caractérisée en ce qu'**elle comporte une deuxième paroi (19) en forme d'arc de cercle, ladite deuxième paroi (19) s'étendant verticalement entre ladite plateforme de support (15) et ledit premier arceau (4).

9. Structure de bâtiment métallique (1) selon la revendication précédente, **caractérisé en ce que** :
- La deuxième paroi (19) est configurée pour être déplacée selon une deuxième direction circulaire (C2) coaxiale au mât (2), la première direction circulaire (C1) présentant un premier rayon de courbure (R1) et ladite deuxième direction circulaire (C2) présentant un deuxième rayon de courbure (R2) différent dudit premier rayon de courbure (C1) ; et
- La plateforme de support (15) présente des deuxièmes moyens de guidage (20) de ladite deuxième paroi (19) selon ladite deuxième direction circulaire (C2).

10. Structure de bâtiment métallique (1) selon l'une quelconque des revendications 8 ou 9, **caractérisée en ce que** les première et deuxième parois (16, 19) présentent des moyens d'attache (21) permettant de les solidariser entre elles.

11. Structure de bâtiment métallique (1) selon l'une quelconque des revendications 8 à 10, **caractérisée en ce que** la première paroi (16) forme un arc de cercle de 180° et la deuxième paroi (19) forme un arc de cercle de 180°.

12. Structure de bâtiment métallique (1) selon l'une quelconque des revendications précédentes, **caractérisée en ce que** le mât (2) comporte au moins une prise électrique (10).

13. Structure de bâtiment métallique (1) selon l'une quelconque des revendications précédentes, **caractérisée en ce qu'**elle comporte une toile (22) recouvrant la charpente (3), ladite toile (22) étant tendue ente des moyens d'attache (23) solidaires du premier arceau (4).

14. Structure de bâtiment métallique (1) selon la revendication précédente, **caractérisée en ce que** la toile (22) comporte des moyens d'anti-soulèvement (24), chaque moyen d'anti-soulèvement (24) entourant une portion d'une des poutres cintrées (7).

15. Structure de bâtiment métallique (1) selon l'une quelconque des revendications précédentes, **caractérisée en ce qu'**elle comporte :
- Un chéneau (25) qui est situé à la périphérie de la charpente (3) ; et
- Un tuyau (26) d'acheminement des eaux pluviales, ledit tuyau (26) comportant une première portion (26₁) s'étendant, dans le mât (2), longitudinalement selon un axe vertical secondaire (X3) parallèle à l'axe vertical principal (X) et une deuxième portion (26₂) dont une première extrémité est connectée à une extrémité supérieure (27) dudit tuyau (26) et une deuxième extrémité est connectée audit chéneau (25).
